# DEMANDE DE BREVET EUROPEEN

(11) **EP 2 580 976 A1**
(43) Date de publication de la demande: **17.04.2013**
(21) Numéro de dépôt: 12186429.2
(22) Date de dépôt: 27.09.2012
(51) Int. Cl.: A43B 3/00, A43B 7/14

(54) **Article chaussant comportant un système de maintien du pied dans la tige**

(30) Priorité: 11.10.2011 FR 1159183
(71) Demandeur: DECATHLON, 59650 Villeneuve d'Ascq (FR)
(72) Inventeur: Roux, Maxime, 62144 Carency (FR); Romboli, Sandra, 59800 Lille (FR)
(74) Mandataire: Sayettat, Julien Christian

(57) **Abrégé**

L'invention concerne un article chaussant comprenant une tige (1) destinée à recevoir le pied d'un utilisateur, ladite tige étant montée sur une face supérieure (2) d'une semelle intermédiaire (3), ledit article chaussant comportant un système de maintien du pied dans la tige (1) comprenant un insert structurel (4) présentant une plaque de base (5) qui s'étend continument entre la semelle intermédiaire (3) et la tige (1), ladite plaque de base étant bordée de part et d'autre par respectivement un flanc (7) disposé en regard d'un côté de la tige (1), ladite plaque étant déformable réversiblement par appui sur elle pour mettre l'insert (4) dans un état contraint dans lequel les flancs (7) exercent un effort d'enserrement sur les côtés de la tige (1), chacun des flancs (7) présentant un volet arrière (7a) qui s'étend en regard d'une partie d'arrière-pied de la tige (1) et un volet avant (7b) qui s'étend en regard d'une partie de medio-pied de la tige (1), de sorte à permettre auxdits flancs d'exercer un effort conjoint d'enserrement de chacune desdites parties d'arrière-pied et de medio-pied.

## Description

L'invention concerne un article chaussant comprenant une tige destinée à recevoir le pied d'un utilisateur et un système de maintien dudit pied dans ladite tige.

L'invention concerne en particulier un article chaussant pour le sport.

Lors de la pratique d'un sport, notamment sur un terrain accidenté, il est nécessaire que le pied soit bien maintenu dans l'article chaussant. En effet, un mauvais maintien peut engendrer des mouvements du pied à l'intérieur de l'article chaussant, augmenter le risque traumatique (torsion de la cheville par exemple) et entraîner des blessures plus ou moins importantes.

Pour pallier ces inconvénients, on connaît des articles chaussants comprenant une tige montée sur la face supérieure d'une semelle intermédiaire et destinée à recevoir un pied d'un utilisateur, ainsi qu'un système de maintien statique dudit pied qui est notamment équipé d'une pièce de serrage disposée en regard d'une partie extérieure de la tige, par exemple d'une partie de talon, ladite pièce étant agencée pour permettre audit utilisateur d'ajuster le maintien de son pied.

Cependant, ces articles chaussants confèrent au pied un maintien qui est constant. En particulier, ils ne prennent pas en compte le fait que les contraintes exercées sur eux sont plus importantes durant la phase où le pied est en contact avec le sol, alors qu'un maintien plus rigoureux du pied est justement souhaitable durant cette phase, notamment parce que le risque de blessures est potentiellement accru.

Le document US-4 506 460 propose un article chaussant comprenant un système de maintien dynamique du pied dans la tige, ledit système comprenant au moins un insert structurel présentant une plaque de base qui s'étend continument entre la semelle intermédiaire et ladite tige, ladite plaque de base étant bordée de part et d'autre par respectivement un flanc disposé en regard d'un côté de la tige, ladite plaque étant déformable réversiblement par appui sur elle pour mettre l'insert dans un état contraint dans lequel les flancs exercent un effort d'enserrement sur les côtés de la tige.

Cependant, l'article chaussant proposé par ce document ne donne pas entière satisfaction, en ce qu'il ne permet pas d'apporter à l'utilisateur un maintien qui soit réparti de façon homogène autour de sa cheville.

L'invention vise à perfectionner l'art antérieur en proposant un article chaussant comprenant une tige destinée à recevoir le pied d'un utilisateur, ladite tige étant montée sur une face supérieure d'une semelle intermédiaire, ledit article chaussant comportant un système de maintien du pied dans la tige comprenant un insert structurel présentant une plaque de base qui s'étend continument entre la semelle intermédiaire et la tige, ladite plaque de base étant bordée de part et d'autre par respectivement un flanc disposé en regard d'un côté de la tige, ladite plaque étant déformable réversiblement par appui sur elle pour mettre l'insert dans un état contraint dans lequel les flancs exercent un effort d'enserrement sur les côtés de la tige, chacun des flancs présentant un volet arrière qui s'étend en regard d'une partie d'arrière-pied de la tige et un volet avant qui s'étend en regard d'une partie de medio-pied de la tige, de sorte à permettre auxdits flancs d'exercer un effort conjoint d'enserrement de chacune desdites parties d'arrière-pied et de medio-pied.

D'autres particularités et avantages de l'invention apparaîtront dans la description qui suit, faite en référence aux figures annexées, dans lesquelles:
- les figures 1 sont des représentations schématiques d'un article chaussant selon un mode de réalisation de l'invention, respectivement en vue de côté (figure 1a) et en vue de dessus (figure 1b) ;
- la figure 2 est une représentation schématique en perspective éclatée de l'article chaussant des figures 1 ;
- les figures 3 sont des représentations schématiques en vue de face de l'insert structurel de l'article chaussant des figures 1 et 2, respectivement au repos (figure 3a) et en état contraint (figure 3b).

En relation avec ces figures, on décrit ci-dessous un article chaussant comprenant une tige 1 destinée à recevoir le pied d'un utilisateur. De façon connue, la tige 1 est montée sur une face supérieure 2 d'une semelle intermédiaire 3, par exemple au moyen d'une première de montage, ladite semelle intermédiaire comprenant en outre une face inférieure qui est équipée d'une semelle d'usure destinée à être en contact avec le sol.

En particulier, une semelle première de propreté peut être disposée dans la tige 1 pour être interposée entre la plante du pied de l'utilisateur et la première de montage.

L'article chaussant comporte en outre un système de maintien du pied dans la tige 1, ledit système comprenant un insert structurel 4 présentant une plaque de base 5 qui s'étend continument entre la semelle intermédiaire 3 et la tige 1. En particulier, lors de la fabrication de l'article chaussant, la plaque de base 5 est disposée sous la première de montage qui permet d'associer la tige 1 sur la face supérieure 2 de la semelle intermédiaire 3.

En outre, la face supérieure 2 de la semelle intermédiaire 3 présente une empreinte en creux 6 sur laquelle la plaque de base 5 de l'insert 4 est disposée.

La plaque de base 5 est bordée de part et d'autre par respectivement un flanc 7 disposé en regard d'un côté de la tige 1. En outre, la plaque de base 5 est déformable réversiblement par appui sur elle pour mettre l'insert 4 dans un état contraint dans lequel les flancs 7 exercent un effort d'enserrement sur les côtés de la tige 1.

En relation avec les figures 2 et 3, la plaque de base 5 présente une partie centrale 5a qui est reliée aux flancs 7 par l'intermédiaire de respectivement un pan 5b incliné vers le bas, lesdits pans inclinés présentant chacun un bord inférieur 8 qui est relié à respectivement un flanc 7. En outre, les bords inférieurs 8 sont disposés en appui sur la semelle intermédiaire 3.

En outre, l'empreinte 6 présente une surface supérieure plane 6a sur laquelle les bords 8 sont en appui, la partie centrale 5a étant surélevée par rapport à ladite surface supérieure plane en formant un jeu pour la déformation de la plaque de base 5. En variante non représentée, l'empreinte 6 peut présenter deux rainures dans lesquelles respectivement un bord 8 est disposé.

Par ailleurs, en relation avec la figure 2, la plaque de base 5 est disposée sur une partie de talon de la semelle intermédiaire 3. En effet, lorsque le pied de l'utilisateur vient en appui sur le sol, l'appui exercé par ledit pied sur la semelle intermédiaire 3 est plus important en regard du talon. Ainsi, la déformation de la plaque de base 5 permet d'engendrer un effort d'enserrement des flancs 7 sur les côtés de la tige 1, et donc un meilleur maintien du pied dans l'article chaussant durant une phase d'appui.

En relation avec la figure 3b, lorsque l'utilisateur pose son pied sur le sol, il exerce un effort d'appui E avec la face plantaire dudit pied sur la face supérieure de la partie centrale 5a de la plaque 5. Cet appui entraîne la déformation de la plaque 5 et le passage de l'insert 4 en état contraint, dans lequel ladite plaque est enfoncée dans l'empreinte 6 pour induire le rapprochement des flancs 7 respectivement du côté de la tige 1 en regard duquel ils sont disposés afin d'enserrer ledit côté.

Par ailleurs, lorsque l'utilisateur lève le pied du sol, ledit pied n'exerce plus aucun effort d'appui E sur la plaque 5. En particulier, les pans 5b se redressent par appui de leurs bords inférieurs 8 respectifs sur la surface supérieure 6a, ce qui permet à la plaque 5 de reprendre facilement sa forme initiale par retour élastique. En outre, les flancs 7 s'écartent de la tige 1 respectivement suivant la direction D1, D2. Ainsi, lors de la phase d'oscillation (lorsque le pied ne touche pas le sol), aucune contrainte ne vient déformer l'insert 4.

De plus, l'insert 4 présente une certaine tenue mécanique, notamment afin que la plaque de base 5 puisse se déformer de façon homogène lorsque le pied de l'utilisateur vient en appui sur elle. Ainsi, la plaque 5 transmet en se déformant un effort homogène à chacun des flancs 7, de sorte à apporter un maintien homogène au pied de l'utilisateur. Pour ce faire, l'insert 4 peut être réalisé à base d'un matériau polymère thermoplastique, comme le polyuréthane thermoplastique (TPU).

Chacun des flancs 7 présente un volet arrière 7a qui s'étend en regard d'une partie d'arrière-pied de la tige 1 et un volet avant 7b qui s'étend en regard d'une partie de médio-pied de la tige 1, de sorte à permettre auxdits flancs d'exercer un effort conjoint d'enserrement de chacune desdites parties d'arrière pied et de médio-pied.

En relation avec les figures, chaque flanc 7 présente en outre une partie de base 7c présentant un bord inférieur 8 commun avec la plaque de base 5 et un bord supérieur 9 à partir duquel s'étendent latéralement les volets 7a, 7b.

Pour bien entourer la cheville de l'utilisateur, les bords supérieurs 9 sont disposés de part et d'autre d'une partie transversale médiane de la tige 1. Ainsi, la partie de base 7c de chaque flanc 7 s'étend verticalement sur une hauteur au moins égale à la moitié de la hauteur de la tige 1. Par ailleurs, les volets 7a, 7b de chaque flanc 7 sont agencés de sorte à venir entourer presque totalement l'ouverture supérieure 1a de la tige 1 lorsque lesdits flancs enserrent ladite tige.

Pour ce faire, les volets arrière 7a présentent chacun une extrémité arrière 10 libre, lesdites extrémités arrière étant disposées de part et d'autre d'une partie de talon de la tige 1. En outre, les extrémités arrière 10 présentent chacune une forme incurvée pour bien épouser la forme de la partie de talon.

De même, les volets avant 7b présentent chacun une extrémité avant 11 libre, lesdites extrémités avant étant disposées de part et d'autre d'une partie de coup de pied de la tige 1, lesdites extrémités avant présentant en outre chacune une forme incurvée pour bien épouser la forme de ladite partie de coup de pied.

En variante non représentée, les extrémités avant 11 peuvent être équipées d'un moyen de serrage, par exemple en présentant au moins un oeillet dans lequel un lacet peut être disposé. Ainsi, par serrage du lacet, il est possible de maintenir ou de pré-contraindre les volets avant 7b autour du coup de pied

## Revendications

1. Article chaussant comprenant une tige (1) destinée à recevoir le pied d'un utilisateur, ladite tige étant montée sur une face supérieure (2) d'une semelle intermédiaire (3), ledit article chaussant comportant un système de maintien du pied dans la tige (1) comprenant un insert structurel (4) présentant une plaque de base (5) qui s'étend continument entre la semelle intermédiaire (3) et la tige (1), ladite plaque de base étant bordée de part et d'autre par respectivement un flanc (7) disposé en regard d'un côté de la tige (1), ladite plaque étant déformable réversiblement par appui sur elle pour mettre l'insert (4) dans un état contraint dans lequel les flancs (7) exercent un effort d'enserrement sur les côtés de la tige (1), ledit article chaussant étant **caractérisé en ce que** chacun des flancs (7) présente un volet arrière (7a) qui s'étend en regard d'une partie d'arrière-pied de la tige (1) et un volet avant (7b) qui s'étend en regard d'une partie de medio-pied de la tige (1), de sorte à permettre auxdits flancs d'exercer un effort conjoint d'enserrement de chacune desdites parties d'arrière-pied et de medio-pied.

2. Article chaussant selon la revendication 1, **caractérisé en ce que** chaque flanc (7) comprend une partie de base (7c) présentant un bord inférieur (8) commun avec la plaque de base (5) et un bord supérieur (9) à partir duquel s'étendent latéralement les volets (7a, 7b).

3. Article chaussant selon la revendication 2, **caractérisé en ce que** les bords supérieurs (9) sont disposés de part et d'autre d'une partie transversale médiane de la tige (1).

4. Article chaussant selon l'une quelconque des revendications 1 à 3, **caractérisé en ce que** la plaque de base (5) est disposée sur une partie de talon de la semelle intermédiaire (3).

5. Article chaussant selon l'une quelconque des revendications 1 à 4, **caractérisé en ce que** les volets arrière (7a) présentent chacun une extrémité arrière (10) libre, lesdites extrémités arrière étant disposées de part et d'autre d'une partie de talon de la tige (1).

6. Article chaussant selon l'une quelconque des revendications 1 à 5, **caractérisé en ce que** les volets avant (7b) présentent chacun une extrémité avant (11) libre, lesdites extrémités avant étant disposées de part et d'autre d'une partie de coup de pied de la tige (1).

7. Article chaussant selon l'une quelconque des revendications 1 à 6, **caractérisé en ce que** la plaque de base (5) présente une partie centrale (5a) qui est reliée aux flancs (7) par l'intermédiaire de respectivement un pan (5b) incliné vers le bas.

8. Article chaussant selon la revendication 7, **caractérisé en ce que** les pans inclinés (5b) présentent chacun un bord inférieur (8) qui est relié au flanc (7), lesdits bords étant disposés en appui sur la semelle intermédiaire (3).

9. Article chaussant selon l'une quelconque des revendications 1 à 8, **caractérisé en ce que** la face supérieure (2) de la semelle intermédiaire (3) présente une empreinte en creux (6) sur laquelle la plaque de base (5) de l'insert (4) est disposée.

10. Article chaussant selon les revendications 8 et 9, **caractérisé en ce que** l'empreinte (6) présente une surface supérieure (6a) plane sur laquelle les bords (8) sont en appui, la partie centrale (5a) étant surélevée par rapport à ladite surface supérieure plane en formant un jeu pour la déformation de la plaque de base (5).

11. Article chaussant selon l'une quelconque des revendications 1 à 10, **caractérisé en ce que** la semelle intermédiaire (3) présente une face inférieure qui est équipée d'une semelle d'usure.

12. Article chaussant selon l'une quelconque des revendications 1 à 11, **caractérisé en ce que** l'insert (4) est réalisé à base d'un matériau polymère thermoplastique.
